# FASCICULE DE BREVET EUROPEEN

(11) **EP 0 350 358 B1**
(45) Date de publication et mention de la délivrance du brevet: **04.10.1995**
(21) Numéro de dépôt: 89401741.7
(22) Date de dépôt: 20.06.1989
(51) Int. Cl.: H01J 1/13, H01J 23/04

(54) **Canon à électrons et tube électronique comportant un tel canon à électrons**
Elektronenstrahl-Erzeuger und Elektronenröhre mit einem derartigen Elektronenstrahl-Erzeuger
Electron gun and electron tube including such an electron gun

(30) Priorité: 05.07.1988 FR 8809065
(43) Date de publication de la demande: 10.01.1990
(73) Titulaire: THOMSON-CSF, 75008 Paris (FR)
(72) Inventeur: Nugues, Pierre, F-92045 Paris la Défense (FR); Desmur, Henri, F-92045 Paris la Défense (FR); Florentin, José, F-92045 Paris la Défense (FR)
(74) Mandataire: Guérin, Michel

(56) Documents cités:
- EP-A- 0 004 424
- FR-A- 2 390 825
- US-A- 2 014 539
- US-A- 2 581 243
- US-A- 2 883 576
- US-A- 3 131 328
- US-A- 3 278 791
- PATENT ABSTRACTS OF JAPAN, vol. 6, no. 218 (E-139)[1096], 2 novembre 1982,page 3 E 139; & JP-A-57 121 125

## Description

L'invention a pour objet un canon à électrons comportant une cathode émissive d'électrons à laquelle est associée au moins une grille de modulation ou de commande pour l'équipement d'un tube électronique d'un type quelconque, notamment dans le domaine des fréquences élevées. L'invention concerne aussi tout tube électronique comprenant une telle cathode.

Dans les tubes électroniques du genre des tubes à ondes progressives ou plus généralement dans les dispositifs à faisceaux linéaires, les faisceaux d'électrons sont émis par une cathode et sont contrôlés par au moins une électrode et le plus souvent, par un ensemble d'électrodes particulièrement conçues pour produire et guider sur des trajectoires déterminées cet ensemble d'électrons.

Il est nécessaire dans tous les cas de réaliser des électrodes dont la configuration est telle que les lignes équipotentielles qui en résultent au voisinage de la cathode soient aussi parallèles que possible à la surface de celle-ci, aussi bien en régime de blocage qu'en régime de fonctionnement. C'est ce qui a conduit, avec des cathodes de diamètre important en comparaison de la distance de la cathode au dispositif d'utilisation du faisceau d'électrons, à réaliser des électrodes de modulation comportant de multiples ouvertures de passage et prenant donc la forme de "grilles".

Typiquement, une grille de modulation à multiples ouvertures de passage utilise une tension de modulation de quelques centaines de volts.

L'énergie nécessaire à la modulation d'une telle électrode est proportionnelle à sa capacité par rapport à la cathode et à sa tension positive V$\frac{\text{2}}{\text{ek}}$ par rapport à la cathode. On voit par là l'intérêt de l'utilisation d'électrodes à basse tension, surtout lorsque les fréquences de modulation sont élevées.

Cependant, une grille de modulation placée en face d'une surface d'une cathode émettant des électrons, et positive par rapport à cette surface, reçoit une partie de l'émission électronique. Il se produit donc une "interception du faisceau" qui peut ne pas être gênante lorsque la densité moyenne du courant intercepté reste faible, ce qui est le cas pour des dispositifs à puissance moyenne ou faible, notamment avec une cathode à laquelle est associée une simple grille.

Mais avec Les dispositifs à puissance élevée, il est nécessaire d'éliminer autant que possible l'interception d'électrons par la grille de commande.

On a donc proposé de supprimer l'émission électronique de la cathode dans les zones qui sont situées en regard de la grille de modulation, par le dépôt à la surface de la cathode d'une couche de matière non émissive ; un exemple de réalisation d'une telle solution est décrit dans le document US-A-4 459 323. Mais il est apparu à l'usage que cette couche devient elle-même émissive, après une durée relativement courte, même quand elle est séparée de la cathode par une couche isolante, par suite d'une migration de matière emissive à partir de la cathode.

Dans le Brevet US-A-2 883 576 il est proposé de déposer sur un support non émissif une alternance de bandes émissives et non émissives non jointives. Ce brevet divulgue les caractéristiques du préambule de la revendication 1.

Le but principal de l'invention est d'apporter une cathode dont la conception permet l'emploi d'une grille de protection sans contact avec la cathode, donc non susceptible d'être contaminée par la matière émissive de cette cathode, et dont la conception facilite en même temps la disposition relative de cette grille de protection par rapport à la cathode.

On sait, par ailleurs, que dans certaines circonstances la grille de protection peut être supprimée ; dans ce cas, c'est la position de la première grille de modulation qui doit être établie avec précision vis-à-vis de la cathode.

Un but secondaire de l'invention est de parvenir à une cathode de conception telle qu'elle permet aussi la mise en place facile par rapport à cette cathode de la première grille de modulation quand la grille de protection n'existe pas.

Etant donné que la grille de protection, ainsi que la ou les grilles de modulation, sont des grilles non émissives en comparaison de la cathode, on emploiera dans ce qui suit l'expression "grille non émissive" pour désigner aussi bien une grille de protection reliée électriquement au potentiel de la cathode ou une grille de modulation proche de la cathode en l'absence de grille de protection mais non reliée au potentiel de la cathode.

La présente invention concerne un canon à électrons tel que revendiqué dans la revendication 1.

Selon un mode de réalisation préféré de l'invention le corps en matière non émissive a une face non émissive substantiellement lisse, des évidements prévus dans ce corps s'ouvrent dans cette face et sont espacés les uns des autres selon une configuration déterminée ; les éléments en matière émissive sont introduits et immobilisés respectivement dans lesdits évidements, chaque élément étant immobilisé dans un évidement correspondant de telle façon que sa surface d'émission se trouve en relief par rapport à la face non émissive du corps.

Avec une cathode réalisée conformément à l'invention, il n'existe pas de difficulté spéciale à placer une électrode non émissive en regard du réseau de zones non émissives qui existe à la surface du corps de la cathode, entre les surfaces émissives en saillie des éléments en matière émissive.

En pratique, les éléments en matière émissive sont, avantageusement, pour une raison de coût, analogues à des pastilles de révolution et d'une forme plus ou moins concave sur leur face émissive orientée vers l'espace d'interaction. Par ailleurs, la surface de la partie de révolution de ces pastilles émissives peut avantageusement être traitée contre l'émission par un dépôt en phase vapeur de tungstène épais.

Avec une telle cathode, on peut utiliser une grille non émissive ayant des ouvertures de forme sensiblement circulaire, dans lesquelles prennent place les faces émissives des pastilles rapportées dans le corps non émissif de la cathode. Lorsque cette première grille est une grille de protection, la grille de modulation immédiatement suivante se place avec des ouvertures qui y sont prévues ayant leurs axes géométriques confondus avec ceux des axes de la première grille.

On donnera maintenant une description d'un exemple préféré de réalisation d'une cathode conforme à l'invention et de plusieurs variantes qui peuvent y être apportées. On se reportera aux dessins annexés dans lesquels :
- la figure 1 est une vue générale en perspective d'une cathode selon l'invention sur laquelle certains évidements sont représentés sans éléments émissifs et certains autres évidements sont munis chacun d'un élément émissif,
- la figure 2 est une vue partielle en coupe selon II-II de la figure 1,
- les figures 3 à 6 sont des vues partielles en coupe analogues à la figure 2 montrant des variantes de réalisation conformes à l'invention.

Dans l'exemple illustré par les figures 1 et 2, la cathode a un corps 1 analogue à un disque d'épaisseur réduite, en matière non émissive, par exemple en nitrure de bore ou d'aluminium, ou en carbure de silicium ou de tungstène ou en tungstène pur ou en molybdène, ayant une face principale 1A lisse ou au moins substantiellement lisse. A partir de cette face 1A sont réalisés par usinage ou autrement des évidements 2 qui sont en fait des trous borgnes ne traversant pas le corps 1. Ces évidements 2 sont espacés les uns des autres et répartis en concordance avec une configuration déterminée appropriée à l'emploi envisagé de la cathode dans un canon à électrons.

Chaque évidement 2 contient une pastille émissive 3. Cette dernière est par exemple en tungstène poreux imprégné d'un mélange émissif tel qu'un aluminate de baryum-calcium. Elle est fixée au corps 1 par un brasage faît à l'aide d'un alliage de molybdène-ruthénium. Chaque pastille 3 a une épaisseur supérieure à la profondeur de l'évidement 2 qui la contient partiellement de sorte que cette pastille est en saillie, comme le montre bien la figure 2, par rapport à la face principale 1A du corps 1. Entre les parties saillantes 3S des pastilles émissives 3 voisines les unes des autres, il existe un intervalle 4. Les intervalles 4 communiquent entre eux en composant un réseau.

Dans l'exemple de la figure 1 les pastilles émissives 3 sont immobilisées dans les évidements 2 correspondants par une opération de brasage, connue en soi.

Les figures 3 à 5 se rapportent à des variantes dans lesquelles le corps 1 de la cathode est plus épais et chaque évidement 2′ est un trou qui traverse toute l'épaisseur du corps 1. Chaque trou 2′ a deux parties successives, une partie 2′A à plus grand diamètre et une partie 2′B à plus petit diamètre, ce qui fait apparaître entre les deux, dans l'épaisseur du corps 1, un épaulement intérieur 5. Comme la partie 2′B à plus petit diamètre est celle qui débouche dans la face 1A du corps 1, chaque épaulement 5 est tourné à l'opposé de cette dernière.

Chaque élément émissif 3′ a aussi deux parties 3′A, 3′B à diamètres différents, en correspondance avec les diamètres des parties 2′A, 2′B des trous 2′, avec, par conséquent, un épaulement extérieur 6 qui s'applique contre l'épaulement intérieur 5 après l'introduction des éléments 3′ dans les évidements 2′. Cette variante de réalisation ne change rien à l'existence de la partie saillante 3S décrite plus haut.

Sur chaque élément émissif 3′ la longueur de sa partie 3′B à plus petit diamètre, à partir de son épaulement extérieur 6, est supérieure à la distance entre l'épaulement intérieur 5 et la face 1A de sorte que cette partie 3′B est en saillie par rapport à cette face 1A.

Dans les variantes des figures 3 et 5, les éléments émissifs 3′ sont immobilisés dans les évidements 2′ qui les contiennent par un cordon de brasage 7. De préférence la partie 3′A à plus grand diamètre a une longueur à partir de l'épaulement extérieur 6 telle que la face extrême 8 de cette partie, opposée à la face émissive saillante 9, est en retrait à l'intérieur de la partie 2′A correspondante de l'évidement 2′, ce qui permet de réaliser le cordon de brasage 7 à l'intérieur de ce dernier et sur la face extrême 8.

Dans la variante de la figure 4, les éléments émissifs 3′ sont immobilisés dans les évidements 2′ par des ressorts R , conformés par exemple en calottes sphériques, d'un diamètre choisi pour qu'ils puissent être introduits, par poussée, dans la partie 2'A à plus grand diamètre, jusque contre la face extrême 8, et pour qu'ils produisent un effet d'arc-boutement en sens inverse.

La figure 2 montre aussi que la face émissive 9 des éléments émissifs 3 peut avoir un profil concave.

On a représenté aussi sur les figures 2 à 5 comment une grille non émissive peut être associée à la cathode de l'invention. Une telle grille a des ouvertures dont la configuration est semblable à celle des évidements 2, 2′. Quand ces derniers sont des trous, les ouvertures de la grille sont réalisées à un diamètre faiblement supérieur à celui de la face émissive 9 de chaque élément émissif 3 (figure 2), par exemple égal au diamètre de la partie 2'A de plus grand diamètre de l'évidement 3′ (figures 3 à 5).

Quand il s'agit d'une grille de protection, dessinée en faible épaisseur et désignée par la référence numérique 10 sur les figures 2 à 4, elle est placée dans les intervalles 4 entre les parties saillantes 3S ; il existe donc une relation facile à déterminer entre l'importance des parties saillantes 3S et l'épaisseur de la grille de protection ; au minimum l'importance des parties saillantes 3S est égale à l'épaisseur de cette grille. Cette dernière est reliée électriquement, de manière connue, non représentée, au corps 1 de la cathode.

On a représenté aussi sur les figures 3 et 4 une grille de modulation 11 montée dans "l'ombre" de la grille de protection.

La figure 5 se rapporte au cas où il n'existe pas de grille de protection ; la grille de modulation 11 est montée en dehors de la zone des parties saillantes 3S.

La figure 6 se rapporte à une variante de réalisation qui montre que la disposition de la grille de protection 10′ peut avoir une épaisseur supérieure à l'importance des parties saillantes 3S des éléments émissifs. Mais dans ce cas, chaque ouverture de la grille de protection 10′ qui correspond à un élément émissif 3′ est évasée, en s'élargissant, en 10B′, à partir du plan dans lequel se trouve substantiellement la face émissive saillante 9 de cet élément émissif 3′. Avant cette zone évasée 10B′, à partir de la face de la grille de protection 10′ regardant le corps 1, l'ouverture a une zone cylindrique 10A′. Dans ce cas, c'est en considérant la longueur en sens axial de cette zone cylindrique 10A′ que se détermine la relation avec l'importance de chaque partie saillante 3S. Dans cette variante, les ouvertures de la grille de modulation 11 sont établies en rapport avec la plus grande dimension des zones évasées 10B′.

Les moyens de maintien en place des grilles non émissives sont connus et classiques et n'ont pas été représentés. Bien entendu, les éléments émissifs 3, 3′ sont reliés entre eux électriquement, par exemple par leurs faces extrêmes arrière 8, pour l'égalisation de leur potentiel.

En général, le corps 1 de la cathode est en matière non émissive mais conductrice de l'électricité. L'invention n'exclut pas l'emploi d'un corps en matière non conductrice. Dans ce cas, les éléments émissifs 3,3′ sont reliés électriquement, également par leurs faces arrières 8, par exemple.

Dans un canon à électrons, la cathode de l'invention est associée, ainsi qu'il est connu, à un dispositif de chauffage à la température requise des éléments émissifs 3,3′.

## Revendications

1. Canon à électrons comportant une ou plusieurs grilles (10, 11) et une cathode comprenant un corps (1) en matière non émissive d'électrons avec des éléments (3,3′) émissifs d'électrons espacés les uns des autres, chaque élément (3,3′) présentant une surface émissive (9) en saillie par rapport au corps non émissif (1), caractérisé en ce que les éléments (3,3′) émissifs sont rapportés et immobilisés dans des évidements (2,2′) du corps (1), la ou les grilles (10, 11) sans contact avec le corps (1) ayant des ouvertures de configuration semblable à celle des évidements (2, 2′) pour laisser passer les électrons émis par les éléments (3, 3′) émissifs.

2. Canon à électrons selon la revendication 1, caractérisé en ce que les évidements (2) sont des trous borgnes.

3. Canon à électrons selon l'une des revendications 1 ou 2, caractérisé en ce que les évidements (2′) traversent le corps et comportent une première partie (2′A) de plus grande dimension transversale et une seconde partie (2′B) de plus petite dimension transversale s'ouvrant sur la face principale (1A) du corps (1), les deux parties faisant apparaître un épaulement (5) intérieur, les éléments émissifs ayant aussi une première partie (3′A) de plus grande dimension transversale et une seconde partie (3B′) de plus petite dimension transversale, ces deux parties faisant apparaitre un épaulement (6) extérieur qui est en contact avec l'épaulement (5) intérieur de l'évidement.

4. Canon à électrons selon la revendication 3, caractérisé en ce que la grille ou l'une des grilles est une grille (11) de modulation qui a des ouvertures de dimensions égales aux dimensions transversales de la première partie de l'évidemment (2′A).

5. Canon à électrons selon l'une des revendications 3 ou 4, caractérisé en ce que la première partie (3′A) de l'élément émissif est en retrait par rapport à la première partie de l'évidement (2′A).

6. Canon à électrons selon la revendication 5, caractérisé en ce que l'élément émissif (3′) est immobilisé dans l'évidement par un cordon de brasage (7) à l'intérieur de la première partie de l'évidement et sur la première partie de l'élément émissif.

7. Canon à électrons selon la revendication 5, caractérisé en ce que l'élément émissif (3′) est immobilisé dans l'évidement par un ressort (R) en calotte shérique situé à l'intérieur de la première partie de l'évidement et appuyé contre la première partie de l'élément émissif.

8. Canon électrons selon l'une des revendications 1 à 7, caractérisé en ce que le corps (1) est en matériau électriquement conducteur.

9. Canon à électrons selon la revendication 8, caractérisé en ce que le matériau est du tungstène.

10. Canon à électrons selon l'une des revendications 1 à 5, ou 7, caractérisé en ce que le corps est en une matière choisie parmi le nitrure d'aluminium, le nitrure de silicium, le carbure de silicium, le carbure de tungstène.

11. Canon à électrons selon l'une des revendications 1 à 10, caractérisé en ce que la grille ou l'une des grilles est une grille de protection (10), la hauteur des parties (3S) en saillie étant au moins égale à l'épaisseur de la grille.

12. Canon à électrons selon l'une des revendications 1 à 10, caractérisé en ce que la grille (10′) ou l'une des grilles est une grille de protection dont les ouvertures sont formées chacune d'une zone cylindrique (10A′) qui entoure un élément émissif (3′) suivie d'une zone évasée (10 B′), la hauteur des éléments émissifs (3′) étant au minimum égale à la longueur axiale de la zone cylindrique (10A′).

13. Canon à électrons selon l'une des revendications 1 à 10, caractérisé en ce que la grille (11) ou l'une des grilles est une grille de modulation montée en dehors des parties (3a) en saillie.

14. Tube électronique caractérisé en ce qu'il comporte un canon selon l'une des revendications 1 à 13.

## Patentansprüche

1. An electron gun comprising one or more grids (10, 11) and a cathode having a body (1) of a non-electron-emitting material with electron emitting elements (3, 3′) spaced apart from one another, each element (3, 3′) possessing an emitting surface (9) which projects in relation to the non-emitting body (1), characterized in that the emitting elements (3, 3′) are placed and fixed in recesses (2, 2′) in the body (1), the grid or the several grids (10, 11) not in contact with the body (1) having openings in a configuration similar to that of the recesses (2, 2′) in order to allow the passage of the electrons emitted by the emitting elements (3, 3′).

2. The electron gun as claimed in claim 1, characterized in that the recesses (3) are blind holes.

3. The electron gun as claimed in claim 1 or in claim 2, characterized in that the recesses (2′) extend through the body and comprise a first part (2′A) having a larger transverse dimension and a second part (2′B) having a smaller transverse dimension opening on the main surface (1A′ of the body (1), the two parts giving rise to an internal shoulder (5), the emitting elements also having a first part (3′A) with a larger transverse dimension and a second part (3B′) with a smaller transverse dimension, such two parts giving rise to an external shoulder (6) which is in contact with the internal shoulder (5) of the recess.

4. The electron gun as claimed in claim 3, characterized in that the grid or one of the several grids is a modulation grid (11) which has openings with dimensions equal to the transverse dimensions of the first part of the recess (2′A).

5. The electron gun as claimed in claim 3 or in claim 4, characterized in that the first part (3′A) of the emitting element is set back in relation to the first part of the recess (2′A).

6. The electron gun as claimed in claim 5, characterized in that the emitting element (3′) is fixed in the recess by means of a solder band (7) in the interior of the first part of the recess and on the first part of the emitting element.

7. The electron gun as claimed in claim 5, characterized in that the emitting element (3′) is fixed in the recess by a part-spherical spring (R) placed in the interior of the first part of the recess and supported against the first part of the emitting element.

8. The electron gun as claimed in any one of the claims 1 through 7, characterized in that the body (1) is of an electrically conducting material.

9. The electron gun as claimed in claim 8, characterized in that the material is tungsten.

10. The electron gun as claimed in any one of the claims 1 through 5 or 7, characterized in that the body is of a material selected from the group comprising aluminum nitride, silicon nitride, silicon carbide and tungsten carbide.

11. The electron gun as claimed in any one of the claims 1 through 10, characterized in that the grid or one of the several grids is a shield grid (10), the height of the projecting parts (3S) being at least equal to the thickness of the grid.

12. The electron gun as claimed in any one of the claims 1 through 10, characterized in that the grid (10′) or one of the several grids is a shield grid whose openings are each formed with a cylindrical zone (10A′) which surrounds the emitting element (3′) followed by a diverging zone (10B′), the height of the emitting elements (3′) being at least equal to the axial length of the cylindrical zone (10A′).

13. The electron gun as claimed in any one of the claims 1 through 10, characterized in that the grid (11) or one of the several grids is a modulation grid mounted outside the projecting parts (3a).

14. An electron tube characterized in that it comprises a gun as claimed in any one of the claims 1 through 13.

## Claims

1. Elektronenstrahlsystem mit einem oder mehreren Gittern (10, 11) und einer Kathode, die einen Körper (1) aus nicht elektronenemissionsfähigem Material mit voneinander beabstandeten elektronenemissionsfähigen Elementen (3, 3′) aufweist, wobei jedes Element (3, 3′) eine bezüglich des nicht emissionsfähigen Körpers (1) vorspringende emissionsfähige Oberfläche (9) aufweist, dadurch gekennzeichnet, daß die emissionsfähigen Elemente (3, 3′) in Ausnehmungen (2, 2′) des Körpers (1) eingesetzt und festgelegt sind, wobei das oder die Gitter (10, 11) ohne Kontakt mit dem Körper (1) Öffnungen von ähnlicher Konfiguration wie diejenige der Ausnehmungen (2, 2′) haben, um die von den emissionsfähigen Elementen (3, 3′) emittierten Elektronen durchzulassen.

2. Elektronenstrahlsystem gemäß Anspruch 1, dadurch gekennzeichnet, daß die Ausnehmungen (2) Blindlöcher sind.

3. Elektronenstrahlsystem gemäß einem der Ansprüche 1 oder 2, dadurch gekennzeichnet, daß die Ausnehmungen (2′) durch den Körper hindurchgehen und einen ersten Teil (2′A) von größerer Querabmessung sowie einen an der Hauptfläche (1A) des Körpers (1) mündenden zweiten Teil (2′B) von kleinerer Querabmessung aufweisen, wobei die beiden Teile eine Innenschulter (5) entstehen lassen, wobei die emissionsfähigen Elemente ebenfalls einen ersten Teil (3′A) von größerer Querabmessung und einen zweiten Teil (3B′) von kleinerer Querabmessung haben, wobei diese beiden Teile eine Außenschulter (6) entstehen lassen, die in Berührung mit der Innenschulter (5) der Ausnehmung steht.

4. Elektronenstrahlsystem gemäß Anspruch 3, dadurch gekennzeichnet, daß das Gitter oder eines der mehreren Gitter ein Modulationsgitter (11) ist, das Öffnungen von gleichen Abmessungen wie die Querabmessungen des ersten Teils der Ausnehmung (2′A) hat.

5. Elektronenstrahlsystem gemäß einem der Ansprüche 3 oder 4, dadurch gekennzeichnet, daß der erste Teil (3′A) des emissionsfähigen Elements gegenüber dem ersten Teil der Ausnehmung (2′A) zurückspringt.

6. Elektronenstrahlsystem gemäß Anspruch 5, dadurch gekennzeichnet, daß das emissionsfähige Element (3′) in der Ausnehmung durch eine im Inneren des ersten Teils der Ausnehmung und auf dem ersten Teil des emissionsfähigen Elements angeordnete Lötraupe (7) festgelegt ist.

7. Elektronenstrahlsystem gemäß Anspruch 5, dadurch gekennzeichnet, daß das emissionsfähige Element (3′) in der Ausnehmung durch eine kugelkalottenförmige Feder (R) festgelegt ist, die im Inneren des ersten Teils der Ausnehmung angeordnet und gegen den ersten Teil des emissionsfähigen Elements angedrückt ist.

8. Elektronenstrahlsystem gemäß einem der Ansprüche 1 bis 7, dadurch gekennzeichnet, daß der Körper (1) aus elektrisch leitendem Material besteht.

9. Elektronenstrahlsystem gemäß Anspruch 8, dadurch gekennzeichnet, daß das Material Wolfram ist.

10. Elektronenstrahlsystem gemäß einem der Ansprüche 1 bis 5 oder 7, dadurch gekennzeichnet, daß der Körper aus einem Material besteht, das aus Aluminiumnitrid, Siliciumnitrid, Siliciumcarbid und Wolframcarbid ausgewählt ist.

11. Elektronenstrahlsystem nach einem der Ansprüche 1 bis 10, dadurch gekennzeichnet, daß das Gitter oder eines der mehreren Gitter ein Schutzgitter (10) ist, wobei die Höhe der vorspringenden Teile (3S) wenigstens gleich der Dicke des Gitters ist.

12. Elektronenstrahlsystem nach einem der Ansprüche 1 bis 10, dadurch gekennzeichnet, daß das Gitter (10′) oder eines der mehreren Gitter ein Schutzgitter ist, dessen Öffnungen jeweils mit einer ein emissionsfähiges Element (3′) umgebenden zylindrischen Zone (10A′) geformt ist, auf die eine sich erweiternde Zone (10B′) folgt, wobei die Höhe der emissionsfähigen Elemente (3′) mindestens gleich der axialen Lange der zylindrischen Zone (10A′) ist.

13. Elektronenstrahlsystem gemäß einem der Ansprüche 1 bis 10, dadurch gekennzeichnet, daß das Gitter (11) oder eines der mehreren Gitter ein Modulationsgitter ist, das außerhalb der vorspringenden Teile (3a) montiert ist.

14. Elektronenstrahlröhre, dadurch gekennzeichnet, daß sie ein Elektronenstrahlsystem gemäß einem der Ansprüche 1 bis 13 enthält.
